# EUROPÄISCHE PATENTSCHRIFT

(11) **EP 3 067 629 B1**
(45) Veröffentlichungstag und Bekanntmachung des Hinweises auf die Patenterteilung: **25.03.2020**
(21) Anmeldenummer: 16158935.3
(22) Anmeldetag: 07.03.2016
(51) Int. Cl.: F24D 3/10

(54) **HEIZGERÄT MIT VERROHRUNGSSYSTEM**
HEATING DEVICE WITH PIPING SYSTEM
APPAREIL DE CHAUFFAGE AVEC SYSTÈME DE TUYAUTERIE

(30) Priorität: 10.03.2015 DE 102015103447
(43) Veröffentlichungstag der Anmeldung: 14.09.2016
(73) Patentinhaber: Viessmann Werke GmbH & Co. KG, 35108 Allendorf (DE)
(72) Erfinder: Dönges, Roger, 35110 Frankenau (Dainrode) (DE); Görge, Gunthard, 35260 Stadtallendorf (DE); Winter, Erhard, 35066 Frankenberg (DE)
(74) Vertreter: Wolf, Michael

(56) Entgegenhaltungen:
- DE-T2- 69 617 966
- DE-U1- 20 216 526
- DE-U1-202013 105 851
- GB-A- 1 429 317

## Beschreibung

Die Erfindung betrifft ein Heizgerät gemäß dem Oberbegriff des Patentanspruchs 1.

Ein Heizgerät der eingangs genannten Art ist an sich bekannt, so dass es diesbezüglich keines besonderen druckschriftlichen Nachweises bedarf. Ein solches Heizgerät besteht aus einem wandhängenden Gehäuse, in dem eine Strömungsführung (insbesondere Verrohrung und Wärmetauscher mit Brenner) für ein mit dem Heizgerät erwärmbares Wärmeübertragungsmedium (in der Regel Wasser) angeordnet ist, wobei die Strömungsführung einerseits mit einem vorzugsweise von außerhalb des Gehäuses zugänglichen Vorlaufanschluss und andererseits mit einem vorzugsweise von außerhalb des Gehäuses zugänglichen Rücklaufanschluss hydraulisch verbunden ist. Ein solches Heizgerät ist mit seinen Vor- und Rücklaufanschlüssen mit einem Heizkreis verbunden, der seinerseits in an sich bekannter Weise insbesondere Heizkörper zum Erwärmen eines Gebäudes aufweist bzw. mit einem Warmwasserspeicher verbunden ist.

Bei größeren Gebäuden mit größerem Wärmebedarf werden regelmäßig mehrere derartiger wandhängender Heizgeräte auch als so genannte Kaskadeneinheit verschaltet (siehe hierzu beispielsweise das Gebrauchsmuster DE 20 2005 020 098 U1), wobei sich derartige Kaskadeneinheiten dadurch auszeichnen, dass unterhalb der Vor- und Rücklaufanschlüsse jeweils so genannte Anschlusssets, die auch jeweils eine Heizkreispumpe umfassen, und darunter ein Kaskadenmodul zum hydraulischen Verbinden der Heizgeräte angeordnet sind. Ein Beispiel eines Verteilers zum Anschließen zweier oder mehrerer Kreisläufe einer Zentralheizungsanlage mit einem flüssigen Wärmeübertragungsmedium ist im Dokument DE 696 17 966 T2 (Übersetzung der europäischen Patentschrift EP 0 847 515 B1) gegeben.

Diese Kaskadenlösungen haben sich an sich gut bewährt, nehmen aber aufgrund der umfangreichen Verrohrung insbesondere unterhalb der Heizgeräte relativ viel Raum in Anspruch, was insbesondere in niedrigeren Kellerräumen zu Montageschwierigkeiten führen kann.

Der Erfindung liegt die Aufgabe zugrunde, ein Heizgerät der eingangs genannten Art zu verbessern. Insbesondere soll ein Heizgerät geschaffen werden, dass sich besonders gut kaskadenartig verschalten und montieren lässt.

Diese Aufgabe ist mit einem Heizgerät der eingangs genannten Art durch die im Kennzeichen des Patentanspruchs 1 aufgeführten Merkmale gelöst.

Nach der Erfindung ist also vorgesehen, dass bei einem Heizgerät die Strömungsführung außerdem einerseits mit einem zusätzlichen, vorzugsweise von außerhalb des Gehäuses zugänglichen Vorlaufanschluss und andererseits mit einem zusätzlichen, vorzugsweise von außerhalb des Gehäuses zugänglichen Rücklaufanschluss hydraulisch verbunden ist.

Mit anderen Worten zeichnet sich die erfindungsgemäße Lösung somit insbesondere dadurch aus, dass jedes Heizgerät jeweils über zwei Vor- und Rücklaufanschlüsse verfügt. Dabei sind je ein Vor- und Rücklaufanschluss an einer gemeinsamen Seite des Gehäuses ausgebildet. Besonders bevorzugt ist ein Vor- und Rücklaufanschlusspaar an einer Vertikalseite des Gehäuses angeordnet, während das zweite Vor- und Rücklaufanschlusspaar an der gegenüberliegenden Vertikalseite des Gehäuses ausgebildet ist. Weiterhin sind die Vor- und Rücklaufanschlüsse jeweils insbesondere als Doppelanschlüsse ausgebildet. Durch eine in der Strömungsführung des Heizgerätes oder in den oben erwähnten Heizkreis eingebundene Heizkreispumpe ist es möglich, mehrere Heizgeräte direkt über die doppelt vorhandenen Vor- und Rücklaufanschlüsse zu einer Kaskadeneinheit zu verbinden. Auf die eingangs erwähnten Anschlusssets und das Kaskadenmodul kann erfindungsgemäß verzichtet werden, d. h. bei der Montage der Kaskadeneinheit müssen somit lediglich noch die erfindungsgemäßen Heizgeräte nebeneinander aufgehängt und über die beidseitig angeordneten Anschlüsse miteinander verbunden werden. An einem Ende der Heizgerätereihe werden dabei die freien Anschlüsse einfach verschlossen und am anderen Ende der Heizgerätereihe mit dem Heizkreis des zu beheizenden Gebäudes verbunden.

Auch wenn dabei die erfindungsgemäßen Heizgeräte aufgrund ihrer speziellen Ausbildung insbesondere für den Aufbau einer Kaskadeneinheit vorgesehen sind, ist eine Nutzung eines einzelnen Heizgerätes grundsätzlich auch weiterhin möglich, und zwar dadurch, dass - wie bei einem Endgerät in einer Kaskadenreihe - einfach zum Beispiel die zusätzlichen Anschlüsse verschlossen werden.

Andere vorteilhafte Weiterbildungen des erfindungsgemäßen Heizgerätes ergeben sich aus den abhängigen Patentansprüchen.

Das erfindungsgemäße Heizgerät einschließlich seiner vorteilhaften Weiterbildungen gemäß der abhängigen Patentansprüche wird nachfolgend anhand der zeichnerischen Darstellung zweier Ausführungsbeispiele näher erläutert.

Es zeigt schematisch
- Figur 1: eine erste Ausführungsform der Heizungsanlage mit zwei erfindungsgemäßen Heizgeräten; und
- Figur 2: eine zweite Ausführungsform der Heizungsanlage mit zwei erfindungsgemäßen Heizgeräten.

Die Heizungsanlagen gemäß den Figuren 1 und 2 weisen jeweils zwei Heizgeräte auf, von denen jedes ein wandhängendes Gehäuse 1 umfasst, in dem eine Strömungsführung 2 für ein mit dem Heizgerät erwärmbares Wärmeübertragungsmedium (insbesondere Wasser) angeordnet ist, wobei die Strömungsführung 2 einerseits mit einem von außerhalb des Gehäuses 1 zugänglichen Vorlaufanschluss 3.1 und andererseits mit einem von außerhalb des Gehäuses 1 zugänglichen Rücklaufanschluss 4.1 hydraulisch verbunden ist.

Wesentlich für das erfindungemäße Heizgerät ist nun, dass die Strömungsführung 2 außerdem einerseits mit einem zusätzlichen, vorzugsweise von außerhalb des Gehäuses 1 zugänglichen Vorlaufanschluss 3.2 und andererseits mit einem zusätzlichen, vorzugsweise von außerhalb des Gehäuses 1 zugänglichen Rücklaufanschluss 4.2 hydraulisch verbunden ist. So sind zwei oder auch mehrere Heizgeräte als Kaskadeneinheit zu verschalten, ohne dass, wie erläutert, zusätzliche Anschlusssets oder dergleichen erforderlich sind.

Ferner ist erfindungsgemäß vorgesehen, dass einerseits der Vorlaufanschluss 3.1 und der Rücklaufanschluss 4.1 und andererseits der zusätzliche Vorlaufanschluss 3.2 und der zusätzliche Rücklaufanschluss 4.2 auf unterschiedlichen Seiten des Gehäuses 1 angeordnet sind. Dabei ist insbesondere, wie in Figur 1 und 2 dargestellt, vorgesehen, dass die unterschiedlichen Seiten des Gehäuses 1 als gegenüberliegende Seiten am Gehäuse 1 ausgebildet sind.

Außerden ist bevorzugt vorgesehen, dass wahlweise der Vorlaufanschluss 3.1 und der Rücklaufanschluss 4.1 und/oder der zusätzliche Vorlaufanschluss 3.2 und der zusätzliche Rücklaufanschluss 4.2 jeweils nebeneinander angeordnet als Doppelanschluss ausgebildet sind.

Weiterhin ist bei einem quaderförmig ausgebildeten Gehäuse 1 vorgesehen, dass die Anschlüsse 3.1, 3.2, 4.1, 4.2 auf vertikalen Seitenflächen des Gehäuses 1 angeordnet sind.

Ferner ist bevorzugt vorgesehen, dass wahlweise der Vorlaufanschluss 3.1 und der Rücklaufanschluss 4.1 oder der zusätzliche Vorlaufanschluss 3.2 und der zusätzliche Rücklaufanschluss 4.2 hydraulisch absperrbar ausgebildet sind. Bei den Ausführungsbeispielen gemäß Figur 1 und 2 sind die Anschlüsse 3.2, 4.2 jeweils ganz links in der Darstellung abgesperrt ausgebildet. Ein einseitig abgesperrtes Heizgerät ist somit wahlweise (wie in Figur 1 und 2) als Endgerät einer Kaskade oder schlicht (nicht extra dargestellt) als Einzelheizgerät einsetzbar.

Außerdem ist bevorzugt vorgesehen, dass wahlweise der Vorlaufanschluss 3.1 und der Rücklaufanschluss 4.1 oder der zusätzliche Vorlaufanschluss 3.2 und der zusätzliche Rücklaufanschluss 4.2 hydraulisch mit einem Heizkreis 5 verbunden ausgebildet sind. Beim Ausführungsbeispiel gemäß Figur 1 und 2 sind die Anschlüsse 3.1, 4.1 ganz rechts in der Darstellung mit dem Heizkreis 5 verbunden.

Bezüglich der Strömungsführung 2 innerhalb des Heizgerätes ist ferner bevorzugt vorgesehen, dass die beiden Vorlaufanschlüsse 3.1, 3.2 über eine erste Verbindungsleitung 3.3 und die beiden Rücklaufanschlüsse 4.1, 4.2 über eine zweite Verbindungsleitung 4.3 hydraulisch miteinander verbunden ausgebildet sind.

Außerdem sind in bekannter Weise im Gehäuse 1 ein Brenner und ein dem Brenner zugeordneter Wärmeübertrager angeordnet, wobei erfindungsgemäß besonders bevorzugt vorgesehen ist, dass eine vorzugsweise (nicht extra dargestellt) mit einem Ventil, insbesondere einem durchflussregelbaren Stellventil, absperrbare Abfuhrleitung 3.4 des Wärmeübertragers mit der ersten Verbindungsleitung 3.3 und eine vorzugsweise (siehe hierzu Figur 2) mit einem Ventil 7, insbesondere einem durchflussregelbaren Stellventil, absperrbare Zufuhrleitung 4.4 des Wärmeübertragers mit der zweiten Verbindungsleitung 4.3 hydraulisch verbunden ausgebildet sind. Durch die zusätzliche Absperrbarkeit der Abfuhrleitung 3.4 und/oder der Zufuhrleitung 4.4 ist es dabei darüber hinaus möglich, den Heizkreis 5, wie in Figur 2 dargestellt, nur mit einer einzigen Pumpe 6 zu betreiben oder ein Heizgerät beispielsweise für Wartungszwecke oder dergleichen aus einer Kaskade auszukoppeln.

Wie aus Figur 1 ersichtlich, ist dabei beim ersten Ausführungsbeispiel an der Zufuhrleitung 4.4 eine (innerhalb des Gehäuses 1 positionierte) Heizkreispumpe 6 zum Fördern des Wärmeübertragungsmediums angeordnet. Alternativ, aber nicht extra dargestellt, kann die Heizkreispumpe 6 auch an der Abfuhrleitung 3.4 angeordnet sein.

Wie aus Figur 1 und 2 ersichtlich, ist bei einer aus mindestens zwei Heizgeräten bestehenden Heizungsanlage besonders bevorzugt vorgesehen, dass ein zusätzlicher Vorlaufanschluss 3.2 eines ersten Heizgerätes mit einem Vorlaufanschluss 3.1 eines zweiten Heizgerätes und dass ein zusätzlicher Rücklaufanschluss 4.2 des ersten Heizgerätes mit dem Rücklaufanschluss 4.1 des zweiten Heizgerätes hydraulisch verbunden ist.

Die in den Figuren 1 und 2 dargestellten Heizungsanlagen funktionieren wie folgt:

Vom Heizkreis 5 kommendes, abgekühltes Wärmeübertragungsmedium strömt über den Rücklaufanschluss 4.1 des ersten Heizgerätes (rechts in Figur 1 und 2) in die zweite Verbindungsleitung 4.3 des ersten Heizgerätes. Von dort kann das Medium einerseits über die Zufuhrleitung 4.4 zur schematisch dargestellten, aus dem Wärmetauscher und dem Brenner bestehenden Wärmezelle des ersten Heizgerätes strömen. Andererseits kann das Medium über den zusätzlichen Rücklaufanschluss 4.2 des ersten Heizgerätes zum Rücklaufanschluss 4.1 des zweiten Heizgerätes (links in Figur 1 und 2) und von dort über die zweite Verbindungsleitung 4.3 des zweiten Heizgerätes ausschließlich, da die zweite Verbindungsleitung 4.3 an ihrem linken Ende, also am zusätzlichen Rücklaufanschluss 4.2 des zweiten Heizgerätes, verschlossen ausgebildet ist, zur Wärmezelle des zweiten Heizgerätes strömen.

Jeweils von den so genannten Wärmezellen zurückkommend, strömt das nunmehr erhitzte Medium dann jeweils über die Abfuhrleitung 3.4 zur jeweils ersten Verbindungsleitung 3.3. Das Medium verlässt das zweite, linke Heizgerät über den Vorlaufanschluss 3.1, der mit dem zusätzlichen Vorlaufanschluss 3.2 des ersten, rechten Heizgerätes verbunden ist. Die Verbindungsleitung 3.3 des ersten, rechten Heizgerätes ist dann wiederum über den Vorlaufanschluss 3.1 mit dem Heizkreis 5 verbunden.

Beim Ausführungsbeispiel gemäß Figur 1 wird dabei der Durchfluss des Wärmeübertragungsmediums durch die genannten Wärmezellen jeweils über die in jedem Heizgerät angeordnete Pumpe 6 geregelt.

Beim Ausführungsbeispiel gemäß Figur 2 gibt es nur eine zentrale, am Heizkreis 5 angeordnete Pumpe 6, zusätzlich aber noch an jedem Heizgerät 1 ein durchflussregelbares Ventil 7, so dass auch bei dieser, insofern auch bevorzugten Lösung der Durchfluss des Wärmeübertragungsmediums durch die genannten Wärmezellen für jedes der beiden Heizgeräte genau regelbar ist.

### Bezugszeichenliste

- 1: Gehäuse
- 2: Strömungsführung
- 3.1: Vorlaufanschluss
- 3.2: Vorlaufanschluss
- 3.3: erste Verbindungsleitung
- 3.4: Abfuhrleitung
- 4.1: Rücklaufanschluss
- 4.2: Rücklaufanschluss
- 4.3: zweite Verbindungsleitung
- 4.4: Zufuhrleitung
- 5: Heizkreis
- 6: Heizkreispumpe
- 7: Ventil

## Patentansprüche

1. Heizgerät, umfassend ein Gehäuse (1), in dem eine Strömungsführung (2) für ein mit dem Heizgerät erwärmbares Wärmeübertragungsmedium angeordnet ist, wobei die Strömungsführung (2) einerseits mit einem Vorlaufanschluss (3.1) und andererseits mit einem Rücklaufanschluss (4.1) hydraulisch verbunden ist,
**dadurch gekennzeichnet,**
**dass** die Strömungsführung (2) außerdem einerseits mit einem zusätzlichen Vorlaufanschluss (3.2) und andererseits mit einem zusätzlichen Rücklaufanschluss (4.2) hydraulisch verbunden ist, wobei einerseits der Vorlaufanschluss (3.1) und der Rücklaufanschluss (4.1) und andererseits der zusätzliche Vorlaufanschluss (3.2) und der zusätzliche Rücklaufanschluss (4.2) auf unterschiedlichen Seiten des Gehäuses (1) angeordnet sind.

2. Heizgerät nach Anspruch 1,
**dadurch gekennzeichnet,**
**dass** die unterschiedlichen Seiten des Gehäuses (1) als gegenüberliegende Seiten am Gehäuse (1) ausgebildet sind.

3. Heizgerät nach Anspruche 1 oder 2,
**dadurch gekennzeichnet,**
**dass** wahlweise der Vorlaufanschluss (3.1) und der Rücklaufanschluss (4.1) und/oder der zusätzliche Vorlaufanschluss (3.2) und der zusätzliche Rücklaufanschluss (4.2) jeweils nebeneinander angeordnet als Doppelanschluss ausgebildet sind.

4. Heizgerät nach einem der Ansprüche 1 bis 3,
**dadurch gekennzeichnet,**
**dass** die Anschlüsse (3.1, 3.2, 4.1, 4.2) bei einem quaderförmig ausgebildeten Gehäuse (1) auf vertikalen Seitenflächen des Gehäuses (1) angeordnet sind.

5. Heizgerät nach einem der Ansprüche 1 bis 4,
**dadurch gekennzeichnet,**
**dass** wahlweise der Vorlaufanschluss (3.1) und der Rücklaufanschluss (4.1) oder der zusätzliche Vorlaufanschluss (3.2) und der zusätzliche Rücklaufanschluss (4.2) hydraulisch absperrbar ausgebildet sind.

6. Heizgerät nach einem der Ansprüche 1 bis 4,
**dadurch gekennzeichnet,**
**dass** wahlweise der Vorlaufanschluss (3.1) und der Rücklaufanschluss (4.1) oder der zusätzliche Vorlaufanschluss (3.2) und der zusätzliche Rücklaufanschluss (4.2) hydraulisch mit einem Heizkreis (5) verbunden ausgebildet sind.

7. Heizgerät nach einem der Ansprüche 1 bis 6,
**dadurch gekennzeichnet,**
**dass** die beiden Vorlaufanschlüsse (3.1, 3.2) über eine erste Verbindungsleitung (3.3) und die beiden Rücklaufanschlüsse (4.1, 4.2) über eine zweite Verbindungsleitung (4.3) hydraulisch miteinander verbunden ausgebildet sind.

8. Heizgerät nach Anspruch 7, wobei im Gehäuse (1) ein Brenner und ein dem Brenner zugeordneter Wärmeübertrager angeordnet sind,
**dadurch gekennzeichnet,**
**dass** eine Abfuhrleitung (3.4) des Wärmeübertragers mit der ersten Verbindungsleitung (3.3) und eine Zufuhrleitung (4.4) des Wärmeübertragers mit der zweiten Verbindungsleitung (4.3) hydraulisch verbunden ausgebildet sind.

9. Heizungsanlage, bestehend aus mindestens zwei Heizgeräten gemäß einem der Ansprüche 1 bis 8,
**dadurch gekennzeichnet,**
**dass** ein zusätzlicher Vorlaufanschluss (3.2) eines ersten Heizgerätes mit einem Vorlaufanschluss (3.1) eines zweiten Heizgerätes und dass ein zusätzlicher Rücklaufanschluss (4.2) des ersten Heizgerätes mit dem Rücklaufanschluss (4.1) des zweiten Heizgerätes hydraulisch verbunden ist.

## Claims

1. A heating device, comprising a housing (1) in which there is a flow control system (2) for a heat transfer medium which can be heated with the heating device, the flow control system (2) being hydraulically connected on the one hand to a feed connection (3.1) and on the other hand to a return connection (4.1),
**characterised in that**
the flow control system (2) is also hydraulically connected on the one hand to an additional feed connection (3.2) and on the other hand to an additional return connection (4.2), wherein the feed connection (3.1) and the return connection (4.1) on the one hand and the additional feed connection (3.2) and the additional return connection (4.2) on the other hand are arranged on different sides of the housing (1).

2. The heating device according to claim 1,
**characterised in that**
the different sides of the housing (1) are in the form of opposite sides of the housing (1).

3. The heating device according to claim 1 or 2,
**characterised in that**
the feed connection (3.1) and the return connection (4.1) and/or respectively the additional feed connection (3.2) and the additional return connection (4.2) are arranged adjacently to each other in the form of a double connection, as desired.

4. The heating device according to any one of claims 1 to 3,
**characterised in that**
if the housing (1) is cuboid, the connections (3.1, 3.2, 4.1, 4.2) are arranged on vertical side faces of the housing (1).

5. The heating device according to any one of claims 1 to 4,
**characterised in that**
the feed connection (3.1) and the return connection (4.1) or respectively the additional feed connection (3.2) and the additional return connection (4.2) can be shut off hydraulically, as desired.

6. The heating device according to any one of claims 1 to 4,
**characterised in that**
the feed connection (3.1) and the return connection (4.1) or respectively the additional feed connection (3.2) and the additional return connection (4.2) are hydraulically connected to a heating circuit (5), as desired.

7. The heating device according to any one of claims 1 to 6,
**characterised in that**
the two feed connections (3.1, 3.2) are connected hydraulically to each other via a first connecting line (3.3), and the two return connections (4.1, 4.2) are hydraulically connected to each other via a second connecting line (4.3).

8. The heating device according to claim 7, the housing (1) containing a burner and a heat exchanger assigned to the burner,
**characterised in that**
a discharge line (3.4) of the heat exchanger is hydraulically connected to the first connecting line (3.3), and a supply line (4.4) of the heat exchanger is hydraulically connected to the second connecting line (4.3).

9. A heating system consisting of at least two heating devices according to any one of claims 1 to 8,
**characterised in that**
an additional feed connection (3.2) of a first heating device is hydraulically connected to a feed connection (3.1) of a second heating device, and an additional return connection (4.2) of the first heating device is hydraulically connected to the return connection (4.1) of the second heating device.

## Revendications

1. Appareil de chauffage, comprenant un coffrage (1), dans lequel est disposé un guidage d'écoulement (2) pour un milieu de transfert de chaleur pouvant être réchauffé avec l'appareil de chauffage, sachant que le guidage d'écoulement (2) est relié hydrauliquement d'une part à un raccord d'arrivée (3.1) et d'autre part à un raccord de retour (4.1)
**caractérisé en ce que**
le guidage d'écoulement (2) est relié hydrauliquement par ailleurs d'une part à un raccord d'arrivée supplémentaire (3.2) et d'autre part à un raccord de retour supplémentaire (4.2), sachant que d'une part le raccord d'arrivée (3.1) et le raccord de retour (4.1) et d'autre part le raccord d'arrivée supplémentaire (3.2) et le raccord de retour supplémentaire (4.2) sont disposés sur des côtés différents du coffrage (1).

2. Appareil de chauffage selon la revendication 1,
**caractérisé en ce que**
les différents côtés du coffrage (1) sont constitués comme des côtés opposés sur le coffrage (1).

3. Appareil de chauffage selon la revendication 1 ou 2,
**caractérisé en ce que**
le raccord d'arrivée (3.1) et le raccord de retour (4.1) et/ou le raccord d'arrivée supplémentaire (3.2) et le raccord de retour supplémentaire (4.2) sont respectivement constitués selon nécessité disposés les uns à côté des autres, comme un raccord double.

4. Appareil de chauffage selon l'une quelconque des revendications 1 à 3,
**caractérisé en ce que**
les raccords (3.1, 3.2, 4.1, 4.2) pour un coffrage (1) constitué de forme parallélépipédique sont disposés sur les surfaces latérales verticales du coffrage (1).

5. Appareil de chauffage selon l'une quelconque des revendications 1 à 4,
**caractérisé en ce que**
le raccord d'arrivée (3.1) et le raccord de retour (4.1) ou le raccord d'arrivée supplémentaire (3.2) et le raccord de retour supplémentaire (4.2) sont respectivement constitués selon nécessité pouvant être hydrauliquement bloqués.

6. Appareil de chauffage selon l'une quelconque des revendications 1 à 4,
**caractérisé en ce que**
le raccord d'arrivée (3.1) et le raccord de retour (4.1) ou le raccord d'arrivée supplémentaire (3.2) et le raccord de retour supplémentaire (4.2) sont selon nécessité respectivement constitués reliés hydrauliquement à un circuit de chauffage (5).

7. Appareil de chauffage selon l'une quelconque des revendications 1 à 6,
**caractérisé en ce que**
les deux raccords d'arrivée (3.1, 3.2) et sont constitués reliés hydrauliquement l'un à l'autre par une première conduite de liaison (3.3) et les deux raccords de retour (4.1, 4.2) sont constitués reliés hydrauliquement l'un à l'autre par une deuxième conduite de liaison (4.3).

8. Appareil de chauffage selon la revendication 7, sachant qu'un brûleur et un caloporteur attribué au brûleur sont disposés dans le coffrage (1),
**caractérisé en ce qu'**
un conduit d'évacuation (3.4) du caloporteur est constitué relié hydrauliquement à la première conduite de liaison (3.3) et une conduite d'alimentation (4.4) du caloporteur est constituée reliée hydrauliquement à la deuxième conduite de liaison (4.3).

9. Installation de chauffage, composée d'au moins deux appareils de chauffage selon l'une quelconque des revendications 1 à 8,
**caractérisé en ce qu'**
un raccord d'arrivée supplémentaire (3.2) d'un premier appareil de chauffage est relié hydrauliquement à un raccord d'arrivée (3.1) d'un deuxième appareil de chauffage et **en ce qu'**un raccord de retour supplémentaire (4.2) du premier appareil de chauffage est relié hydrauliquement au raccord de retour (4.1) du deuxième appareil de chauffage.
